# EUROPÄISCHE PATENTSCHRIFT

(11) **EP 4 088 945 B1**
(45) Veröffentlichungstag und Bekanntmachung des Hinweises auf die Patenterteilung: **06.11.2024**
(21) Anmeldenummer: 22020203.0
(22) Anmeldetag: 03.05.2022
(51) Int. Cl.: B42D 25/324, B42D 25/328, B42D 25/36, B42D 25/41, B42D 25/29

(54) **SICHERHEITSELEMENT MIT VOLUMENHOLOGRAMM UND ZUSÄTZLICHEN EFFEKTEN**
SECURITY ELEMENT WITH VOLUME HOLOGRAM AND ADDITIONAL EFFECTS
ÉLÉMENT DE SÉCURITÉ POURVU DE HOLOGRAMME DE VOLUME ET D'EFFETS SUPPLÉMENTAIRES

(30) Priorität: 10.05.2021 DE 102021002471
(43) Veröffentlichungstag der Anmeldung: 16.11.2022
(73) Patentinhaber: Giesecke+Devrient Currency Technology GmbH, 81677 München (DE)
(72) Erfinder: Gerhardt, Thomas, 81549 München (DE); Pfeiffer, Matthias, 81675 München (DE)
(74) Vertreter: Giesecke+Devrient IP

(56) Entgegenhaltungen:
- EP-A1- 2 686 172
- WO-A1-2018/188784
- DE-A1- 102007 005 416
- DE-A1- 102007 061 828
- DE-A1- 102017 003 795
- DE-A1- 19 611 383
- JP-A- 2008 083 599

## Beschreibung

Die Erfindung betrifft ein Sicherheitselement zur Erhöhung des Fälschungsschutzes von Sicherheitsdokumenten, wie Banknoten, Wertpapieren, Ausweisen, Kreditkarten, Debit-Karten oder dergleichen, wobei das Sicherheitselement aus einem Substrat besteht, auf dem eine belichtbare Schicht angeordnet ist, wobei die belichtbare Schicht ein Volumenhologramm aufweist.

Zum Schutz gegen Nachahmung, insbesondere mit Farbkopierern oder anderen Reproduktionsverfahren, werden Sicherheitsdokumente mit optisch variablen Sicherheitselementen ausgestattet. Der Fälschungsschutz beruht dabei darauf, dass der visuell und einfach und deutlich erkennbare optisch variable Effekt von den oben genannten Reproduktionsgeräten nicht oder nur ungenügend wiedergegeben wird.

Hologramme und hologrammartige Gitterbilder als optisch variable Sicherheitselemente bei Banknoten insbesondere auch bei Fenster-Banknoten sind aus dem Stand der Technik bekannt. Diese Hologramme und hologrammartigen Gitterbilder können vorliegen als Hell-Dunkel-Transmissionshologramm bzw. Hell-Dunkel-Transmissionsgitter, Oberflächenstruktur-Hologramm bzw. Oberflächenstruktur-Gitter oder Volumenhologramm bzw. Bragg-Gitter.

Ein Volumenhologramm bzw. Bragg-Gitter wird bekanntlich durch Belichtung einer belichtbaren Schicht hergestellt und ist beispielsweise aus EP 2362275 A1 bekannt. Die belichtbare Schicht ist mehrfach so dick wie die Lichtwellenlänge. In der belichtbaren Schicht entsteht durch Belichtung und Fixierung eine Abfolge von Schichtbereichen unterschiedlicher Brechzahl, so dass in dem Volumenhologramm eine Information in Form eines Musters, eines alphanumerischen Zeichens oder einer graphischen Abbildung abgespeichert ist.

Andere konventionelle Sicherheitselemente sind ebenfalls in DE19611383-A1, DE10-2007-005416, DE10-2017-003795-A1, WO2018-188784-A1, EP2686172-A1 und DE10-2007-061828-A1 offenbart.

Der Erfindung liegt die Aufgabe zugrunde, ein gattungsgemäßes Sicherheitselement derart weiterzubilden, dass der Schutz gegenüber Fälschungen weiter erhöht wird.

Diese Aufgabe wird durch die Merkmale des unabhängigen Anspruchs gelöst. Weiterbildungen der Erfindung sind Gegenstand der abhängigen Ansprüche.

Erfindungsgemäß ist angrenzend an die belichtbare Schicht eine Prägeschicht auf dem Substrat angeordnet, in deren Oberfläche, die dem Substrat abgewandt ist, eine Prägestruktur in Form eines refraktiven optischen Elements eigebracht ist. Auf die Oberfläche der belichtbaren Schicht, die dem Substrat abgewandt ist, und auf die Prägestruktur ist mindestens teilweise eine Beschichtung aufgebracht, wobei die Beschichtung die belichtbare Schicht und die Prägestruktur überlappt und eine optisch erkennbare Information in Form eines Musters, eines alphanumerischen Zeichens oder einer graphischen Abbildung aufweist. Die Beschichtung weist über der belichtbaren Schicht mindestens eine Aussparung auf, so dass das Volumenhologramm durch die mindestens eine Aussparung hindurch sichtbar und außerhalb der Aussparung nicht sichtbar ist. Selbstverständlich kann die Beschichtung auch über der Prägeschicht mindestens eine Aussparung aufweisen.

Angrenzend bedeutet im Sinne dieser Erfindung, dass die belichtbare Schicht und die Prägeschicht nebeneinander auf derselben Seite des Substrats angeordnet sind und sich mindestens teilweise berühren oder so nah nebeneinander angeordnet sind, dass ein Betrachter bei normaler Betrachtungsentfernung von etwa 20 cm ohne optische Hilfsmittel, wie beispielsweise eine Lupe, keinen Abstand zwischen der belichtbaren Schicht und der Prägeschicht erkennen kann. Auch ein Überlappen der belichtbaren Schicht und der Prägeschicht in dem Bereich, in dem die belichtbare Schicht und die Prägeschicht aneinander angrenzen ist möglich. Es muss dabei lediglich gewährleistet sein, dass es Bereiche gibt, in denen sich die belichtbare Schicht und die Prägeschicht nicht überlappen und nebeneinander angeordnet sind.

Besonderer Vorteil der Erfindung ist es, dass ein Sicherheitselement erzeugt wird, das sehr schwer zu fälschen ist und gleichzeitig wegen ausgeprägten leuchtstarken und dynamischen Effekten sehr attraktiv ist. Der hohe Fälschungsschutz ergibt sich insbesondere dadurch, dass zwei Bereiche des Sicherheitselements, die mit unterschiedlichen Technologien (Volumenhologramm und Prägestrukturen) erzeugt wurden, nebeneinander angeordnet werden. Besonders bevorzugt werden diese zusammen mit der Beschichtung von einem Betrachter als sinnhaft ergänzendes Designelement erkannt.

Gemäß einer bevorzugten Ausführungsform ist vorgesehen, dass die belichtbare Schicht aus einem Photopolymer und/oder die Prägeschicht aus einem Prägelack besteht, der auf das Substrat aufgedruckt ist.

Gemäß einer bevorzugten Ausführungsform besteht die Beschichtung aus einem ein- oder mehrschichtigen Aufbau. Bei einem mehrschichtigen Aufbau sind die jeweiligen Schichten übereinander angeordnet, senkrecht auf die Oberfläche des Substrats gesehen.

Gemäß einer vorteilhaften Ausgestaltung besteht ein einschichtiger Aufbau aus einer Schicht mit einem hohen Brechungsindex, bevorzugt aus einer dünnen Schicht aus Zinksulfid (ZnS). Auch eine Schicht aus Metall, eine Schicht aus dünnen metallischen oder metallfarbenen Pigmenten, die der Struktur der Prägestruktur folgen, oder einer Druckfarbe mit Effektpigmenten ist möglich. Die Beschichtung ist dabei bevorzugt aufgedampft oder aufgedruckt.

Gemäß einer weiteren vorteilhaften Ausgestaltung besteht ein einschichtiger Aufbau aus einer Farbschicht, die plättchenförmige metallische Partikel enthält, deren längste Kantenlänge 15 nm bis 1000 nm und deren Dicke 2 nm bis 100 nm beträgt, so dass die Farbschicht in Auflicht einen metallischen Farbton und in Durchlicht einen bunten Farbton zeigt. Bevorzugt weisen die plättchenförmigen metallischen Partikel eine längste Kantenlänge von 15 nm bis 600 nm und besonders bevorzugt 20 nm bis 500 nm auf und eine Dicke von 2 nm bis 40 nm und besonders bevorzugt 4 nm bis 30 nm auf. Eine derartige Farbschicht ist beispielsweise aus der WO 2011/064162 A2 bekannt und wird auch als Gold-Blau-Farbe bezeichnet.

Gemäß einer weiteren vorteilhaften Ausgestaltung besteht ein zweischichtiger Aufbau aus zwei übereinander aufgebrachten dünnen Schichten aus unterschiedlichen Metallen. Als besonderer Vorteil ergibt sich, dass ein Betrachter bei einem transparenten Prägelack von Oberseite und Unterseite unterschiedliche Metalle bzw. unterschiedliche farbige Metalle sehen kann.

Gemäß einer weiteren vorteilhaften Ausgestaltung besteht ein dreischichtiger Aufbau aus einer ersten metallischen Schicht und einer zweiten metallischen Schicht besteht, zwischen denen eine dielektrische Schicht angeordnet ist.

Gemäß einer vorteilhaften Ausgestaltung besteht ein derartiger dreischichtiger Aufbau aus einer Reflexionsschicht, einer dielektrischen Schicht und einer teildurchlässigen Schicht, wobei die dielektrische Schicht zwischen der Reflexionsschicht und der teildurchlässigen Schicht angeordnet ist. Dieser Aufbau bildet einen interferenzfähigen, mehrschichtigen Aufbau, wie er beispielsweise aus der WO 2005/108110 A1 oder der WO 2005/038136 A1 bekannt ist. Wird der mehrschichtige Aufbau von der Seite der teildurchlässigen Schicht aus betrachtet, nimmt der Betrachter eine bestimmte Farbe wahr, die sich mit Änderung des Betrachtungswinkels ändert. Der Betrachter nimmt bei Änderung des Betrachtungswinkels einen Farbkippeffekt wahr.

Gemäß einer weiteren vorteilhaften Ausgestaltung weist ein mehrschichtiger Aufbau mindestens zwei semitransparenten Spiegelschichten und mindestens eine zwischen den mindestens zwei Spiegelschichten angeordnete dielektrische Schicht auf, wie er beispielsweise aus der DE 10 2009 058 243 A1 bekannt ist. Die mindestens zwei semitransparenten Spiegelschichten der Reflexionsschicht sind bevorzugt gebildet aus Aluminium oder einer Aluminium-Legierung, wobei die dielektrische Abstandsschicht mit einer Dicke h und einem Brechungsindex v die Relation 120 nm < h v < 190 nm erfüllt oder aus Silber oder einer Silber-Legierung, wobei die dielektrische Abstandsschicht mit einer Dicke h und einem Brechungsindex v die Relation 120 nm < h v < 170 nm oder 340 nm < h v < 400. Ein derartiger Aufbau zeigt einem Betrachter in Auflicht beispielsweise einen goldenen Farbton und in Durchsicht beispielsweise einen blauen Farbton und wird dann auch als Gold-Blau-Beschichtung bezeichnet.

Die erfindungsgemäße Prägestruktur ist keine diffraktive Struktur, wie beispielsweise ein Hologramm. Die lateralen Abmessungen der jeweiligen einzelnen Prägeelemente, die die Prägestruktur bilden, sind also kleiner oder größer als die Wellenlänge des sichtbaren Lichts, insbesondere kleiner als 300 nm oder größer als 1 µm.

Gemäß einer vorteilhaften Ausführungsform besteht die Prägestruktur aus einer Mehrzahl achromatischer Mikrostrukturelemente, die eine laterale Abmessung unterhalb von 1 mm, vorzugsweise zwischen 3 µm und 100 µm aufweisen.

Gemäß einer weiteren vorteilhaften Ausführungsform besteht die Prägestruktur aus einer oder mehreren der folgend genannten Strukturen:
- Sinus- oder Rechteckgitter,
- Sub-Wellenlängen- oder Mottenaugenstrukturen,
- Manhattenstrukturen bzw. ein unregelmäßiges Rechteckgitter mit unterschiedlichen Abständen, Breiten und Höhen der Gitterstrukturen,
- Mikrospiegel,
- Fresnel-Stukturen, Wölbstrukturen,
- Mattstrukturen,
- "Atztekenstrukturen" bzw. ein Raster aus einer Vielzahl von mikroskopischen Stufenpyramiden mit Substrukturen,
- Nanostrukturen,,
- Beugungsgitter nullter Ordnung (zero order device),
- "Tannenbaum-artige Strukturen" ("morpho rhetenor"),
- Opalstrukturen.

Gemäß einer weiteren vorteilhaften Ausführungsform besteht die Prägestruktur aus einer Kombination der oben genannten Strukturen, wobei die Strukturtypen nebeneinander angrenzend, gerastert, verschachtelt oder auch überlagert (Substrukturen) angeordnet sein können. Es können also beispielsweise Sinusgitter auf einem Mikrospiegel vorhanden sein - oder - Mottenaugenstrukturen mit diffraktiven Strukturen kombiniert werden.

Gemäß einer weiteren vorteilhaften Ausführungsform ist das Volumenhologramm als Reflexionshologramm, das einen dunklen/schwarzen Absorber im Hintergrund benötigt, oder als Transmissionshologramm in einem transparenten Fensterbereich ohne jegliche dunklen Absorber ausgeführt.

Gemäß einer weiteren vorteilhaften Ausführungsform ist das Volumenhologramm ein- oder mehrfarbig oder echtfarbig ausgeführt.

Gemäß einer weiteren vorteilhaften Ausführungsform kann das Volumenhologramm einen Farbkipp-Effekt aufweisen und könnte einen vorhandenen Farbkippeffekt der mehrschichtigen Beschichtung sinnhaft ergänzen/kombinieren.

Gemäß einer weiteren vorteilhaften Ausführungsform kann das Volumenhologramm einen zweidimensional Effekt ohne Tiefenwirkung und/oder einen dreidimensional Effekt mit ausgeprägter Tiefenwirkdung und/oder Dynamik beim Kippen aufweisen.

Gemäß einer weiteren vorteilhaften Ausführungsform kann das Volumenhologramm als Transmissionshologramm ausgeführt sein, wobei eine Information mit kohärentem Licht (Laser) gesehen/ausgelesen werden kann.

Gemäß einer weiteren vorteilhaften Ausführungsform kann das Volumenhologramm als Weißlicht Reflexionshologramm ausgeführt sein.

Als Belichtungsmaster für das Volumenhologramm kann auch eine Prägestruktur dienen, in einer bevorzugten Ausführung die gleiche Prägestruktur, die auch in der Prägeschicht verwendet wird, so dass die gleichen Effekte (Farbe, Dynamik, Form) in beiden Bereichen zu sehen sind.

Als Absorber für ein reflektives Volumenhologramm, das also in Aufsicht betrachtet wird, benötigt man zur besseren Wahrnehmung einen dunklen, bevorzugt schwarzen Absorber, der mit einer schwarzen Körperfarbe, aber auch durch eine Mikrostrukturfarbe, z.B. Mottenaugenstrukturen erzeugt werden kann. Alternativ kann auch ein spiegelnder Reflektor (z.B. Aluminium) verwendet werden, wobei das Volumenhologramm dann bevorzugt außerhalb des Glanzwinkels, also bei sehr schräger Betrachtung zu sehen ist.

Gemäß einer weiteren vorteilhaften Ausführungsform erfolgt eine Applikation des Sicherheitselements als Folienelement in Form von Streifen oder Patch auf ein Substrat (Papier, Polymer) oder in ein Folien-Papier-Verbundsubstrat oder zur Einbettung als Sicherheitsfaden in ein Substrat. Das Folienelement kann auch mit ("L-Element") oder ohne ("T-Element") Trägerfolie auf oder in ein Polymersubstrat auf-/eingebracht werden.

Gemäß einer weiteren vorteilhaften Ausführungsform kann das erfindungsgemäße Sicherheitselement mit weiteren maschinenlesbaren Sicherheitselementen kombiniert werden. Beispielsweise kann eine der Schichten eines der folgenden Elemente oder Kombinationen daraus bereichsweise oder vollflächig enthalten: Magnet, IR, UV, Phosphor, THz.

Gemäß einer weiteren vorteilhaften Ausführungsform kann das erfindungsgemäße Sicherheitselement mit weiteren Druck- und/ oder Effektfarben kombiniert werden, wie z.B. Supersilber, Goldfarbendruck, Iriodin, Buntfarbe.

Sowohl für Volumenhologramm als auch für die Prägeschicht können folgende optisch variablen Effekte beim Kippen oder Änderung des Betrachtungswinkels oder Änderung des Beleuchtungswinkels verwendet werden: Tiefeneffekte (=stereoskopische Effekte), Lauf-, Flip-, Morphing-Effekte, Colourshift-Effekt (Aufsicht), Colour-Change-Effekt ("trans-colourshift" bei Durchsicht)

Gemäß einer weiteren vorteilhaften Ausführungsform kann das erfindungsgemäße Sicherheitselement als Fensterelement ausgeführt sein mit zweiseitig unterschiedlich visuellem Eindruck, insbesondere als Fensterelement geeignet, z.B. für Polymernoten in einem transparenten Bereich oder für Papier/Folienverbundbanknoten in einem Fensterbereich.

Gemäß einer weiteren vorteilhaften Ausführungsform kann das erfindungsgemäße Sicherheitselement eine versteckte Information ("varifeye-Effekt") aufweisen. Beispielsweise ist das Volumenhologramm ein Reflexionshologramm und weist bereichsweise in einem transparenten Fenster keinen Absorber auf. Erst wenn das Volumenhologramm auf einem dunklen/schwarzen Hintergrund platziert wird ist die versteckte Botschaft des Volumenhologramm zu erkennen.

Gemäß einer weiteren vorteilhaften Ausführungsform sind Volumenhologramm und die Prägeschicht mindestens bereichsweise überlappend in einem Fensterbereich angeordnet, so dass ein Betrachter von der Vorder- und Rückseite deutlich unterschiedliche Informationen oder sich ergänzende Motive sieht.

Durchsicht liegt vor, wenn die Beleuchtung des Substrats von der einen Seite und die Betrachtung von der anderen Seite erfolgt. Aufsicht liegt vor, wenn die Beleuchtung und Betrachtung von derselben Seite des Substrats aus erfolgt.

Ein optisch variables Element im Sinne dieser Erfindung ist ein Element, dessen visuelles Erscheinungsbild sich bei Verkippen oder Drehen des Elements ändert. Beispielsweise ändert sich bei Verkippen oder Drehen des optisch variablen Elements dessen Farbe, bewegt sich scheinbar ein Balken von einer Seite des Elements zu einer anderen Seite, werden beim Verkippen oder Drehen unterschiedliche Zeichen dargestellt oder ergibt sich ein sogenannter Pumpeffekt in Form einer sich vergrößernden oder verkleinernden Umrisslinie eines Bildmotivs.

Das Substrat des erfindungsgemäßen Sicherheitselements besteht besonders bevorzugt aus einer Kunststofffolie oder aus Papier aus Baumwollfasern, wie es beispielsweise für Banknoten verwendet wird, oder aus anderen natürlichen Fasern oder aus Synthesefasern oder einer Mischung aus natürlichen und synthetischen Fasern. Weiterhin bevorzugt besteht das Substrat aus einer Kombination aus mindestens zwei übereinander angeordneten und miteinander verbundenen unterschiedlichen Substraten, einem sogenannten Hybrid. Hierbei besteht das Substrat beispielsweise aus einer Kombination Kunststofffolie-Papier-Kunststofffolie, d.h. ein Substrat aus Papier wird auf jeder seiner beiden Seiten durch eine Kunststofffolie bedeckt, oder aus einer Kombination Papier-Kunststofffolie-Papier, d.h. ein Substrat aus einer Kunststofffolie wird auf jeder seiner beiden Seiten durch Papier bedeckt.

Wertdokumente, für die ein erfindungsgemäßes Sicherheitselement verwendet werden kann, sind insbesondere Banknoten, Aktien, Anleihen, Urkunden, Gutscheine, Schecks, hochwertige Eintrittskarten, aber auch andere fälschungsgefährdete Papiere, wie Pässe und sonstige Ausweisdokumente, sowie Karten, wie beispielsweise Kredit- oder Debitkarten, deren Kartenkörper mindestens eine Lage eines Sicherheitspapiers aufweist, und auch Produktsicherungselemente, wie Etiketten, Siegel, Verpackungen, Faltschachteln, Beipackzettel und dergleichen.

Die vereinfachte Benennung Wertdokument schließt alle oben genannten Materialien, Dokumente und Produktsicherungsmittel ein.

Erfindungsgemäß weist die Beschichtung, die die belichtbare Schicht und die Prägestruktur überlappt, eine optisch erkennbare Information in Form eines Musters, eines alphanumerischen Zeichens oder einer graphischen Abbildung auf. Eine Information im Sinne dieser Erfindung ist eine musterförmig gestaltete und visuell wahrnehmbare Darstellung. Diese kann beispielsweise eine alphanumerische Zeichenfolge aus Ziffern und/ oder Buchstaben, eine graphische Abbildung, ein Bild, einen Text oder sonstige Zeichen bilden. Besonders bevorzugt besteht die Information dabei aus positiven oder/und negativen Motiven. Bei einem positiven Motiv wird hierbei ein Motivelement selbst auf die belichtbare Schicht und die Prägestruktur aufgebracht, wohingegen bei einem negativen Motiv der das Motivelement umgebende Bereich auf die belichtbare Schicht und die Prägestruktur aufgebracht wird. Ein positives Motiv ist beispielsweise ein in dunkler Farbe auf das helle Substrat aufgedruckter Buchstabe. Ein negatives Motiv ist beispielsweise eine in dunkler Farbe auf das helle Substrat aufgebrachte Fläche, die innerhalb der Fläche einen unbedruckten Bereich in Form eines Buchstabens aufweist.

Es versteht sich, dass die vorstehend genannten und die nachfolgend noch zu erläuternden Merkmale nicht nur in den angegebenen Kombinationen, sondern auch in anderen Kombinationen einsetzbar sind, ohne den Rahmen der vorliegenden Erfindung zu verlassen, soweit dies von dem Schutzumfang der Ansprüche erfasst ist.

Anhand der nachfolgenden Ausführungsbeispiele und der ergänzenden Figuren werden die Vorteile der Erfindung erläutert. Die Ausführungsbeispiele stellen bevorzugte Ausführungsformen dar, auf die jedoch die Erfindung in keinerlei Weise beschränkt sein soll. Des Weiteren sind die Darstellungen in den Figuren des besseren Verständnisses wegen stark schematisiert und spiegeln nicht die realen Gegebenheiten wider. Insbesondere entsprechen die in den Figuren gezeigten Proportionen nicht den in der Realität vorliegenden Verhältnissen und dienen ausschließlich zur Verbesserung der Anschaulichkeit. Des Weiteren sind die in den folgenden Ausführungsbeispielen beschriebenen Ausführungsformen der besseren Verständlichkeit wegen auf die wesentlichen Kerninformationen reduziert. Bei der praktischen Umsetzung können wesentlich komplexere Muster oder Bilder zur Anwendung kommen.

Im Einzelnen zeigen schematisch:
- Fig. 1: ein erfindungsgemäßes Sicherheitselement gemäß einem ersten Ausführungsbeispiel,
- Fig. 2: ein erfindungsgemäßes Sicherheitselement gemäß einem zweiten Ausführungsbeispiel,
- Fig. 3: ein erfindungsgemäßes Sicherheitselement gemäß einem dritten Ausführungsbeispiel.

Fig. 1 zeigt schematisch ein erfindungsgemäßes Sicherheitselement mit einem Substrat 1, das beispielsweise aus einer transparenten Polymerfolie besteht. Auf dem Substrat 1 sind eine belichtbare Schicht 2 mit einem Volumenhologramm und daran angrenzend eine Prägeschicht 3 angeordnet. Die Prägeschicht 3 weist an ihrer Oberfläche, die dem Substrat 1 abgewandt ist, eine nicht diffraktive Prägestruktur auf, die in diesem Beispiel aus einer dreieckförmigen Struktur mit schrägen Flanken besteht. Auf die Oberfläche der belichtbaren Schicht 2, die dem Substrat 1 abgewandt ist, und auf die Prägestruktur der Prägeschicht 3 ist eine Beschichtung 4 aufgebracht, die über der belichtbaren Schicht 2 eine Aussparung 5 aufweist. Durch die Aussparung 5 hindurch sieht ein Betrachter von der Vorder- bzw. Oberseite des Sicherheitselements das Volumenhologramm in der belichtbaren Schicht 2.

Die Beschichtung 4 weist eine optisch erkennbare Information in Form eines Musters, eines alphanumerischen Zeichens oder einer graphischen Abbildung auf, die in der Figur jedoch nicht dargestellt ist. Dabei kann beispielsweise die Umrissform der Beschichtung 4 oder der Aussparung 5 die Information bilden.

Fig. 2 zeigt das Sicherheitselement aus Fig. 1, bei dem im Gegensatz zu Fig. 1 die Beschichtung 4 auch Aussparungen 6 und 7 über der Prägeschicht 3 aufweist.

Fig. 3 zeigt das Sicherheitselement aus Fig. 1, bei dem im Gegensatz zu Fig. 1 die Beschichtung 4 aus einem dreischichtigen Aufbau mit den dünnen Schichten 4.1, 4.2 und 4.3 besteht.

Beispielsweise besteht die Schicht 4.1 aus einem reflektierenden Material, die Schicht 4.2 aus einem transparenten Dielektrikum und die Schicht 4.3 aus einem teilreflektierenden oder semitransparenten Material. Zusammen bilden die drei Schichten ein Dünnfilmschicht-Element, das bei Änderung des Betrachtungs- oder Beleuchtungswinkels einen Farbkippeffekt beispielsweise von Magenta nach Grün zeigt.

## Patentansprüche

1. Sicherheitselement zur Erhöhung des Fälschungsschutzes von Sicherheitsdokumenten, wie Banknoten, Wertpapieren, Ausweisen, Kreditkarten, Debit-Karten oder dergleichen, wobei das Sicherheitselement aus einem Substrat (1) besteht, auf dem eine belichtbare Schicht (2) angeordnet ist, wobei die belichtbare Schicht (2) ein Volumenhologramm aufweist, wobei angrenzend an die belichtbare Schicht (2) eine Prägeschicht (3) auf dem Substrat (1) angeordnet ist, in deren Oberfläche, die dem Substrat (1) abgewandt ist, eine nicht diffraktive Prägestruktur eigebracht ist, wobei auf die Oberfläche der belichtbaren Schicht (2), die dem Substra (1) abgewandt ist, und auf die Prägestruktur mindestens teilweise eine Beschichtung (4) aufgebracht ist, wobei die Beschichtung (4) die belichtbare Schicht (2) und die Prägestruktur überlappt und eine optisch erkennbare Information in Form eines Musters, eines alphanumerischen Zeichens oder einer graphischen Abbildung aufweist und wobei die Beschichtung (4) über der belichtbaren Schicht (2) mindestens eine Aussparung (5) aufweist.

2. Sicherheitselement nach Anspruch 1, **dadurch gekennzeichnet, dass** die belichtbare Schicht aus einem Photopolymer besteht.

3. Sicherheitselement nach Anspruch 1 oder 2, **dadurch gekennzeichnet, dass** die Prägeschicht aus einem Prägelack besteht.

4. Sicherheitselement nach einem der vorigen Ansprüche, **dadurch gekennzeichnet, dass** die Beschichtung aus einem ein- oder mehrschichtigen Aufbau besteht.

5. Sicherheitselement nach Anspruch 4, **dadurch gekennzeichnet, dass** ein einschichtiger Aufbau aus einer Schicht mit einem hohen Brechungsindex besteht, bevorzugt aus einer dünnen aufgedampften Schicht aus Zinksulfid (ZnS).

6. Sicherheitselement nach Anspruch 4, **dadurch gekennzeichnet, dass** ein einschichtiger Aufbau aus einer Farbschicht besteht, die plättchenförmige metallische Partikel enthält, deren längste Kantenlänge 15 nm bis 1000 nm und deren Dicke 2 nm bis 100 nm beträgt, so dass die Farbschicht in Auflicht einen metallischen Farbton und in Durchlicht einen bunten Farbton zeigt.

7. Sicherheitselement nach Anspruch 4, **dadurch gekennzeichnet, dass** ein zweischichtiger Aufbau aus zwei übereinander aufgebrachten dünnen Schichten aus unterschiedlichen Metallen besteht.

8. Sicherheitselement nach Anspruch 4, **dadurch gekennzeichnet, dass** ein mehrschichtiger Aufbau aus einer ersten metallischen Schicht und einer zweiten metallischen Schicht besteht, zwischen denen eine dielektrische Schicht angeordnet ist.

9. Sicherheitselement nach einem der vorigen Ansprüche, **dadurch gekennzeichnet, dass** die Prägestruktur aus einer Mehrzahl achromatischer Mikrostrukturelemente gebildet ist, die eine laterale Abmessung unterhalb von 1 mm, vorzugsweise zwischen 3 µm und 100 µm aufweisen.

## Claims

1. Security element for increasing protection against forgery for security documents such as banknotes, valuable papers, identity cards, credit cards, debit cards or the like, wherein the security element consists of a substrate (1) with an exposable layer (2) arranged thereon, wherein the exposable layer (2) has a volume hologram, wherein adjacent to the exposable layer (2) an embossing layer (3) is arranged on the substrate (1), a non-diffractive embossing structure being introduced into the surface of said embossing layer facing away from the substrate (1), wherein at least partly a coating (4) is applied to the surface of the exposable layer (2) facing away from the substrate (1) and to the embossing structure, wherein the coating (4) overlaps the exposable layer (2) and the embossing structure and has optically recognizable information in the form of a pattern, an alphanumeric character or a graphical image representation, and wherein the coating (4) has at least one cutout (5) over the exposable layer (2).

2. Security element according to Claim 1, **characterized in that** the exposable layer consists of a photopolymer.

3. Security element according to Claim 1 or 2, **characterized in that** the embossing layer consists of an embossing lacquer.

4. Security element according to any of the preceding claims, **characterized in that** the coating consists of a monolayer or multilayer construction.

5. Security element according to Claim 4, **characterized in that** a monolayer construction consists of a layer having a high refractive index, preferably a thin vapour-deposited layer of zinc sulphide (ZnS).

6. Security element according to Claim 4, **characterized in that** a monolayer construction consists of a colour layer containing platelet-type metallic particles having a longest edge length of 15 nm to 1000 nm and a thickness of 2 nm to 100 nm, such that the colour layer exhibits a metallic hue in reflected light and a chromatic hue in transmitted light.

7. Security element according to Claim 4, **characterized in that** a two-layered construction consists of two thin layers of different metals applied one over the other.

8. Security element according to Claim 4, **characterized in that** a multilayered construction consists of a first metallic layer and a second metallic layer with a dielectric layer arranged between them.

9. Security element according to any of the preceding claims, **characterized in that** the embossing structure is formed from a plurality of achromatic microstructure elements having a lateral dimension of less than 1 mm, preferably between 3 µm and 100 µm.

## Revendications

1. Élément de sécurité destiné à augmenter la protection contre la falsification de documents de sécurité, tels que des billets de banque, des titres, des cartes d'identité, des cartes de crédit, des cartes de débit ou similaires, l'élément de sécurité comprenant un substrat (1) sur lequel est disposée une couche (2) pouvant être insolée, la couche (2) pouvant être insolée comportant un hologramme volumique, une couche de gaufrage (3) étant disposée sur le substrat (1) de manière adjacente à la couche (2) pouvant être insolée, une structure gaufrée non diffractive étant introduite dans la surface de la couche de gaufrage qui est à l'opposé du substrat (1), un revêtement (4) étant au moins partiellement appliqué sur la surface de la couche (2) pouvant être insolée qui est à l'opposé du substrat (1) et sur la structure gaufrée, le revêtement (4) recouvrant la couche (2) pouvant être insolée et la structure gaufrée et comportant une information optiquement reconnaissable sous la forme d'un motif, d'un caractère alphanumérique ou d'une reproduction graphique et le revêtement (4) comportant au moins un évidement (5) au-dessus de la couche (2) pouvant être insolée.

2. Élément de sécurité selon la revendication 1, **caractérisé en ce que** la couche pouvant être insolée est en photopolymère.

3. Élément de sécurité selon la revendication 1 ou 2, **caractérisé en ce que** la couche de gaufrage est en vernis de gaufrage.

4. Élément de sécurité selon l'une des revendications précédentes, **caractérisé en ce que** le revêtement comprend une structure monocouche ou multicouche.

5. Élément de sécurité selon la revendication 4, **caractérisé en ce qu'**une structure monocouche comprend une couche à indice de réfraction élevé, de préférence une fine couche de sulfure de zinc (ZnS) déposée en phase vapeur.

6. Élément de sécurité selon la revendication 4, **caractérisé en ce qu'**une structure monocouche comprend une couche colorée qui contient des particules métalliques en forme de plaquettes dont la plus grande longueur de bord va de 15 nm à 1000 nm et dont l'épaisseur va de 2 nm à 100nm , de sorte que la couche de couleur soit d'une nuance métallique en lumière réfléchie et d'une nuance multicolore en lumière transmise.

7. Élément de sécurité selon la revendication 4, **caractérisé en ce qu'**une structure bicouche comprend deux fines couches de métaux différents appliquées l'une sur l'autre.

8. Élément de sécurité selon la revendication 4, **caractérisé en ce qu'**une structure multicouche comprend une première couche métallique et une deuxième couche métallique, entre lesquelles est disposée une couche diélectrique.

9. Élément de sécurité selon l'une des revendications précédentes, **caractérisé en ce que** la structure gaufrée est formée d'une pluralité d'éléments de microstructure achromatique qui ont une dimension latérale inférieure à 1 mm, de préférence comprise entre 3 µm et 100 pm.
